# EUROPÄISCHE PATENTSCHRIFT

(11) **EP 0 179 235 B1**
(45) Veröffentlichungstag und Bekanntmachung des Hinweises auf die Patenterteilung: **18.01.1989**
(21) Anmeldenummer: 85110957.9
(22) Anmeldetag: 30.08.1985
(51) Int. Cl.: B41J 11/58, B41J 15/00

(54) **Vorrichtung für eine Büromaschine zur Verhinderung eines erneuten Papiereinzugs von aus einer Papierausgabeöffnung austretendem Papier**
Leaving paper re-entry preventing device for an office machine
Dispositif pour empêcher la réintroduction du papier sortant dans une machine de bureau

(30) Priorität: 19.10.1984 DE 8430807 U
(43) Veröffentlichungstag der Anmeldung: 30.04.1986
(73) Patentinhaber: Siemens Nixdorf Informationssysteme Aktiengesellschaft, 33102 Paderborn (DE)
(72) Erfinder: Schulz, Robert, D-4790 Paderborn-Dahl (DE)
(74) Vertreter: Schaumburg, Thoenes & Thurn

(56) Entgegenhaltungen:
- US-A- 3 757 164
- US-A- 3 826 379
- PATENTS ABSTRACTS OF JAPAN, Band 7, Nr. 169 (M-231)[1314], 26. Juli 1983; & JP-A-58 74 379 (CANON K.K.) 04.05.1983
- PATENTS ABSTRACTS OF JAPAN, Band 8, Nr. 73 (M-287)[1510], 5. April 1984; & JP-A-58 220 776 (CANON K.K.) 22.12.1983

## Beschreibung

Die Erfindung betrifft eine Vorrichtung für eine Büromaschine bei der eine Papiereinzugsöffnung unter einer zumindest annähernd parallel zu ihr vorgesehenen Papierausgabeöffnung angeordnet ist, zur Verhinderung eines erneuten Papiereinzugs von aus der Papierausgabeöffnung austretendem Papier.

Bei vorstehend genannten Büromaschinen tritt häufig das Problem auf, dass sich Papier, insbesondere Endlospapier, das aus einer Papierausgabeöffnung der Büromaschine austritt, auf in eine unterhalb der Papierausgabeöffnung angeordnete Papiereinzugsöffnung einzuziehendes Papier legt. Die Folge davon ist, dass das aus der Papierausgabeöffnung austretende Papier zusammen mit dem in die Papiereinzugsöffnung einzuziehenden Papier erneut eingezogen wird, so dass ein Papierstau in der Büromaschine oder eine andere Funktionsstörung hervorgerufen wird, was zu einer hohen Ausfallrate der Büromaschine führt.

Das Dokument Patent Abstracts of Japan, Band 7, Nr. 169 (M-231) [1314]. 26. Juli 1983 zeigt einen Vorsprung, dessen schräge Oberfläche einen erneuten Papiereinzug von austretendem Papier verhindert.

Es ist daher Aufgabe der Erfindung, eine Vorrichtung für eine Büromaschine eingangs genannter Art anzugeben, mit der deren Ausfallrate durch Verhinderung eines erneuten Papiereinzugs von aus der Papierausgabeöffnung austretendem Papier veringert wird.

Diese Aufgabe wird durch eine Vorrichtung für eine Büromaschine eingangs genannter Art durch eine mit einer geradlinigen, etwa quer zur Papiereinzugsrichtung verlaufenden Kante auf dem einzuziehenden Papier aufsitzende etwa vertikal stehende Sperrwand gelöst, die an der Büromaschine im Bereich der Papiereinzugsöffnung in einer Ebene parallel zur Ebene der Papiereinzugsöffnung verschieblich geführt ist.

Da die Sperrwand mit einer Kante auf dem einzuziehenden Papier aufsitzt, wird verhindert, dass über der Papiereinzugsöffnung austretendes Papier erneut eingezogen wird, da dieses durch die Sperrwand abgewiesen wird, so dass durch diese Vorrichtung die Ausfallrate derartiger Büromaschinen erheblich verringert wird.

Ein weiterer Vorteil dieser Vorrichtung ist, dass sie zugleich als sogenannte Papierbremse dient. Durch sie wird das einzuziehende Papier gestrafft, so dass es nicht seitlich verrutschen kann und somit beispielsweise bei Verwendung an einem Drucker die Druckqualität erheblich verbessert wird, da keine Verzerrungen des Druckbildes durch eine ungenaue Papierführung entstehen können.

Vorteilhaft entspricht die Länge der Sperrwand etwa der Länge der Papiereinzugsöffnung. Es ist dadurch gewährleistet, dass auch bei gleichzeitiger Ausgabe von parallel angeordneten Papierbahnen keine der Papierbahnen erneut in die Einzugsöffnung eingezogen werden kann, da die Sperrwand auf der gesamten Länge der Papiereinzugsöffnung einen erneuten Papiereinzug verhindert.

Vorzugsweise ist die Sperrwand als Kunststoff-oder Metallplatte ausgebildet, die beidseitig der Papiereinzugsöffnung in Seitenführungen geführt ist. Neben Kunststoff und Metall wäre es auch denkbar, die Sperrwand aus einem anderen Material in Plattenform herzustellen. Da eine als Sperrwand dienende Platte, um ihre Funktion erfüllen zu können, nur vertikal verschieblich geführt sein muss, haben sich Seitenführungen als vorteilhaft erwiesen, die beidseitig der Papiereinzugsöffnung angeordnet sind.

In weiterer Ausbildung der Erfindung ist die Sperrwand mit mindestens einem oberen, über eine Seitenführung hinausragenden Anschlagelement versehen, das bei fehlendem einzuziehendem Papier auf der Seitenführung aufliegt. Durch ein solches Anschlagelement ist gewährleistet, dass die Sperrwand bei fehlendem einzuziehendem Papier nicht nach unten durchrutschen kann. Darüber hinaus kann durch dieses Anschlagelement ein an der betreffenden Seitenführung angeordneter Signalgeber betätigt werden, der dann eine Papierende-Meldung abgibt.

Vorteilthaft ist die auf dem einzuziehenden Papier aufsitzende Kante der Sperrwand im Vertikalschnitt schräg zulaufend ausgebildet, um so die Reibung zwischen dem einzuziehenden Papier und der Sperrwand gering zu halten, und um darüber hinaus eine klar definierte Auflagekante zu erhalten.

In weiterer Ausbildung der Erfindung kann als Sperrwand eine erste Bürste vorgesehen sein, die mit ihren Bürstenfaserenden auf dem einzuziehenden Papier aufsitzt. Diese Ausbildung der Sperrwand hat den Vorteil, dass die Reibung zwischen den Bürstenfaserenden und dem einzuziehenden Papier sehr gering ist.

Vorteilhaft bestehen die Bürstenfasern wenigstens teilweise aus einem elektrisch leitfähigen Material, da in diesem Falle eine Ableitung der elektrostatischen Aufladung des Papiers über die Bürstenfasern möglich ist.

Vorteilhaft bestehen die Bürstenfasern wenigstens teilweise aus Kohlenstoff, da Kohlenstoff für die Bürstenfaserherstellung gut geeignet ist und darüber hinaus auch elektrisch leitfähig ist.

In weiterer Ausbildung der Erfindung ist ein mit dem unteren Rand der Papiereinzugsöffnung fluchtendes Anlageelement vorgesehen. Ein solches Anlageelement verhindert, dass das einzuziehende Papier durch die auf ihm aufsitzende Kante einer relativ schweren Sperrwand nach unter abgeknickt wird.

Als Anlageelement kann eine im wesentlichen mit der ersten Bürste baugleiche zweite Bürste vorgesehen sein, deren Bürstenfaserenden mit dem unteren Rand der Papiereinzugsöffnung fluchten. Diese Ausbildung des Anlageelementes ist in erster Linie von Vorteil, wenn auch als Sperrwand eine Bürste verwendet wird.

Zur Belastung der Sperrwand in Richtung zum Anlageelement hin kann mindestens eine Zugfeder vorgesehen sein, die an ihrem einen Ende an der Sperrwand und an ihrem anderen Ende an der Büromaschine befestigt ist. Sollte das Eigengewicht der Sperrwand nicht ausreichen, um das aus der Papierausgabeöffnung der Büromaschine austretende Papier an der Papiereinzugsöffnung sicher abzuweisen, kann die Sperrwand durch diese Weiterbildung der Neuerung mit Federkraft zum Anlageelement hin beaufschlagt werden.

In einer Weiterbildung der Erfindung ist die Sperrwand durch eine Parallelogrammführung an der Büromaschine verschieblich geführt. Eine solche Führung der Sperrwand ist sehr funktionssicher, da ein Verklemmen der Sperrwand nahezu ausgeschlossen ist.

Wird die Sperrwand durch eine Parallelogrammführung geführt, so ist von Vorteil, wenn ein Vorsprung an der Büromaschine vorgesehen ist, der den Verschiebeweg der Sperrwand begrenzt. Wenn die Sperrwand hochgeklappt wird, kann sie an dem Vorsprung so zur Anlage gebracht werden, so dass sie in dieser Lage auch verbleibt, wodurch ein Neu-Einführen von einzuziehendem Papier in die Papiereinzugsöffnung der Büromaschine wesentlich erleichtert wird.

Die Erfindung wird im folgenden an Hand zweier Ausführungsbeispiele näher erläutert. Es zeigen
Fig. eine an einer Büromaschine im Bereich der Papiereinzugsöffnung angeordnete plattenförmige Sperrwand,
Fig. eine aus zwei Bürsten aufgebaute Anordnung aus Sperrwand und Anlageelement und
Fig. die Anordnung von Fig. 2, bei der im Unterschied zu Fig. 2, die beiden Bürsten mit Abstand zueinander angeordnet sind.

In Fig.1 ist eine allgemein mit 10 bezeichnete Büromaschine zu erkennen, bei der eine Papiereinzugsöffnung 12 unter einer parallel zu ihr vorgesehenen Papierausgabeöffnung 14 angeordnet ist. Beidseitig der Papiereinzugsöffnung 12 sind Seitenführungen 16 und 18 an der Büromaschine 10 angeordnet (die Seitenführung 18 ist aus Gründen der Anschaulichkeit gebrochen dargestellt). In diesen Seitenführungen 16 und 18 ist eine plattenförmig ausgebildete Sperrwand 20 geführt, deren Länge etwa der Länge der Papiereinzugsöffnung 12 entspricht. Die Sperrwand 20 kann beispielsweise aus Kunststoff oder auch aus Metall gefertigt sein. Sie ist auf beiden Seiten jeweils mit einem über die Seitenführungen 16 bzw. 18 hinausragenden Anschlagelement 22 bzw. 24 versehen, die bei fehlendem einzuziehendem Papier auf den Seitenführungen 16 bzw. 18 aufliegen (in der Figur ist die Sperrwand der Deutlichkeit halber im angehobenen Zustand gezeigt). Die untere, im normalen Anwendungsfall auf dem einzuziehenden Papier 26 aufsitzende Kante 28 der Sperrwand 20 ist im Vertikalschnitt betrachtet spitz zulaufend ausgebildet, so dass die Reibung zwischen dem einzuziehenden Papier 26 und der Sperrwand 20 auf Grund der verringerten Auflagefläche möglichst klein gehalten wird.

Da im normalen Betriebs- und Anwendungsfall die Kante 28 der vertikal verschieblichen Sperrwand 20 auf dem einzuziehenden Papier aufliegt, wird verhindert, dass aus der Papierausgabeöffnung 14 austretendes Papier 30 erneut in die Papiereinzugsöffnung 12 eingezogen werden kann, wodurch ein störsicherer Betrieb der Büromaschine 10 gewährleistet ist.

Bei der in Fig.2 gezeigten Anordnung ist im Unterschied zu Fig.1 als Sperrwand eine erste Bürste 40 vorgesehen, die im Anwendungsfall mit ihren Bürstenfaserenden 42 auf dem einzuziehenden Papier (nicht dargestellt) aufsitzt.Als Anlage-element der ersten Bürste 40 ist eine im wesentlichen mit dieser baugleiche zweite Bürste 44 vorgesehen, deren Bürstenfaserenden 46 an der Unterseite des einzuziehenden Papiers (nicht dargestellt) anliegen und somit mit dem unteren Rand 48 der Papiereinzugsöffnung 12 fluchten.

Die als Anlageelement dienende zweite Bürste 44 ist an der in Fig. ausschnittsweise gestrichelt angedeuteten Büromaschine 10 mit Schrauben 49 als Befestigungselemente fest montiert. Die erste Bürste 40 ist an der zweiten, an der Büromaschine 10 ortsfest angeordneten Bürste 44 mit einer zwei Bügel 50 und 52 umfassenden Parallelogrammführung verschieblich geführt. Beide Bügel 50 und 52 sind in Nähe ihres einen Endes 54 bzw. 56 mittels Achsen 58 bzw. 60 an der ersten Bürste 40 schwenkbar gelagert. Analog dazu sind die Bügel 50 und 52 in Nähe ihres anderen Endes 62 bzw. 64 mittels Achsen 66 bzw. 68 an der zweiten Bürste 44 schwenkbar gelagert. Um einen erneuten Papiereinzug von aus der Papierausgabeöffnung 14 (Fig. 1) heraustretendem Papier 30 (Fig. 1) sicher zu verhindern, ist die erste Bürste 40 in Richtung zur zweiten Bürste 44 hin mit zwei Zugfedern 70 und 72 belastet, die jeweils mit ihrem einen Ende 74 bzw. 76 über die Achse 58 bzw. 60 an der ersten Bürste 40 und mit ihrem anderen Ende 78 bzw. 80 an der Büromaschine 10 befestigt sind.

Sowohl die Bürstenfasern 82 der ersten Bürste 40 als auch die Bürstenfasern 84 der als Anlageelement dienenden zweiten Bürste 44 bestehen vorteilhaft wenigstens teilweise aus einem elektrisch leitfähigen Material, wie beispielsweise Kohlenstoff, da durch elektrisch leitfähige Bürstenfasern die elektrostatische Aufladung des einzuziehenden Papiers abgeleitet werden kann.

In Fig. ist die Anordnung von Fig. der Übersichtlichkeit halber ohne den gestrichelt angedeuteten Büromaschinenausschnitt gezeigt. Bei ihr ist im Unterschied zu Fig. die erste Bürste 40 hochgeklappt, so dass zwischen den beiden Bürsten 40 und 44 ein Abstand entsteht, durch den ein einzuziehendes Papier bequem neu eingeführt werden kann. Damit die erste Bürste 40 in der hochgeklappten Stellung verbleibt, ist an der Büromaschine 10 (Fig. 2) ein Vorsprung 90 vorgesehen, an dem die erste Bürste 40 zur Anlage kommt. Damit diese im aufgeklappten Zustand verbleibt, ist erforderlich, dass die Bügel 50 bzw. 52 mit ihren oberen Enden 54 bzw. 56 in der Figur nach rechts geneigt sind, zumindest jedoch vertikal stehen, damit gewährleistet ist, dass die in horizontaler Richtung auf die erste Bürste 40 wirkende Kraftkomponente in Richtung zum Vorsprung 90 hin gerichtet ist.

## Patentansprüche

1. Vorrichtung für eine Büromaschine, bei der eine Papiereinzugsöffnung unter einer zumindest annähernd parallel zu ihr vorgesehenen Papierausgabeöffnung angeordnet ist, zur Verhinderung eines erneuten Papiereinzugs von aus der Papierausgabeöffnung austretendem Papier, gekennzeichnet durch eine mit einer geradlinigen, etwa quer zur Papiereinzugsrichtung verlaufenden Kante (28) auf dem einzuziehenden Papier (26) aufsitzende, etwa vertikal stehende Sperrwand (20, 40), die an der Büromaschine (10) im Bereich der Papiereinzugsöffnung (12) in einer Ebene parallel zur Ebene der Papiereinzugsöffnung verschieblich geführt ist.

2. Vorrichtung nach Anspruch 1, dadurch gekennzeichnet, dass die Länge der Sperrwand (20, 40) etwa der Länge der Papiereinzugsöffnung (12) entspricht.

3. Vorrichtung nach Anspruch 2, dadurch gekennzeichnet, dass die Sperrwand (20) als Kunststoff- oder Metallplatte ausgebildet sit, die beidseitig der Papiereinzugsöffnung (12) in Seitenführungen (16, 18) geführt ist.

4. Vorrichtung nach Anspruch 3, dadurch gekennzeichnet, dass die Sperrwand (20) mit mindestens einem oberen, über eine Seitenführung (16, 18) hinausragenden Anschlagelement (22,24) versehen ist, das bei fehlendem einzuziehendem Papier (26) auf der Seitenführung (16, 18) aufliegt.

5. Vorrichtung nach einem der vorhergehenden Ansprüche, dadurch gekennzeichnet, dass die auf dem einzuziehenden Papier (26) aufsitzende Kante (28) der Sperrwand (20) im Vertikalschnitt spitz zulaufend ausgebildet ist.

6. Vorrichtung nach Anspruch 1 oder 2, dadurch gekennzeichnet, dass als Sperrwand eine erste Bürste (40) vorgesehen ist, die mit ihren Bürstenfaserenden (42) auf dem einzuziehenden Papier (26) aufsitzt.

7. Vorrichtung nach Anspruch 6, dadurch gekennzeichnet, dass die Bürstenfasern (82, 84) wenigstens teilweise aus einem elektrisch leitfähigen Material bestehen.

8. Vorrichtung nach Anspruch 7, dadurch gekennzeichnet, dass die Bürstenfasern (82, 84) wenigstens teilweise aus Kohlenstoff bestehen.

9. Vorrichtung nach einem der vorhergehenden Ansprüche, dadurch gekennzeichnet, dass ein mit dem unteren Rand (48) der Papiereinzugsöffnung (12) fluchtendes Anlageelement (44) vorgesehen ist.

10. Vorrichtung nach Anspruch 9, dadurch gekennzeichnet, dass als Anlageelement eine im wesentlichen mit der ersten Bürste (40) baugleiche zweite Bürste (44) vorgesehen ist, deren Bürstenfaserenden (46) mit dem unteren Rand (48) der Papiereinzugsöffnung (12) fluchten.

11. Vorrichtung nach Anspruch 9 oder 10, dadurch gekennzeichnet, dass zur Belastung der Sperrwand (40) in Richtung zum Anlageelement (44) hin mindestens eine Zugfeder (70, 72) vorgesehen ist, die an ihrem einen Ende (74, 76) an der Sperrwand (40) und an ihrem anderen Ende (78, 80) an der Büromaschine (10) befestigt ist.

12. Vorrichtung nach einem der vorhergehenden Ansprüche, dadurch gekennzeichnet, dass die Sperrwand (40) durch eine Parallelogrammführung (50, 52) an der Büromaschine (10) verschieblich geführt ist.

13. Vorrichtung nach Anspruch 12, dadurch gekennzeichnet, dass ein Vorsprung (90) an der Büromaschine (10) vorgesehen ist, der den Verschiebeweg der Sperrwand (40) begrenzt.

## Claims

1. A device for an office machine in which a paper intake aperture is disposed below a paper delivery aperture extending at least substantially parallel to the entry aperture, to prevent the reentry of paper issuing from the delivery aperture, characterised by a substantially vertical barrier wall (20,40) which is disposed by way of a straight edge (28) on the paper (26) to be fed in, the edge (28) extending substantially transversely to the direction of entry of the paper, such wall being movingly guided on the office machine (10) near the paper entry aperture (12) in a plane parallel to the plane of such aperture.

2. A device to claim 1, characterised in that the length of the barrier wall (20, 40) corresponds substantially to the length of the paper entry aperture (12).

3. A device according to claim 2, characterised in that the barrier wall (20) is a plastics or metal plate guided in lateral guides (16, 18) on either side of the paper entry aperture (12).

4. A device according to claim 3, characterised in that the barrier wall (20) has at least one top abutment element (22, 24) which extends beyond a lateral guide (16, 18) and which engages the same in the absende of paper (26) to be fed in.

5. A device according to any of the previous claims, characterised in that the barrier wall edge (28) resting on the paper (26) to be fed in extends convergingly in vertical section.

6. A device according to claim 1 or 2, characterised in that the barrier wall is in the form of a first brush (40) engaging by way of its fibre ends (42) with the paper (26) to be fed in.

7. A device according to claim 6, characterised in that the brush fibres (82, 84) consist to at least some extent of an elctrically conductive material.

8. A device according to claim 7, characterised in that the brush fibres (82, 84) consist at least to some extent of carbon.

9. A device according to any of the previous claims, characterised in that an abutment element (44) flush with the bottom edge (48) of the paper entry aperture (12) is provided.

10. A device according to claim 9, characterised in that the abutment element is in the form of a second brush (44) which is of substantially the same construction as the first brush (40) and whose brush fibre ends (46) are in alignment with the bottom edge (48) of the paper entry aperture (12).

11. A device according to claim 9 or 10, characterised in that at least one tension spring (70, 72) is provided to bias the barrier wall (40) towards the abutment element (44), the tension spring being secured at one end (74, 76) to the barrier wall (40) and at ist other end (78, 80) to the office machine (10).

12. A device according to any of the previous claims, characterised in that the barrier wall (40) is movingly guided on the office machine (10) by means of a parallelogram guide (50, 52).

13. A device according to claim 12, characterised in that a projection (90) on the office machine (10) limits the travel of the barrier wall (40).

## Revendications

1. Dispositif pour une machine de bureau dans laquelle une ouverture d'entrée de papier est disposée de manière sensiblement parallèle sous l'ouverture prévue pour la sortie du papier en vue d'empêcher une réintroduction du papier sortant de l'ouverture de sortie caractérisé par une paroi d'arrêt (20, 40) à peu près verticale reposant sur le papier en cours d'introduction (26) par une arête rectiligne (28) sensiblement transversale à la direction d'entrée, cette paroi d'arrêt étant guidée à coulissement sur la machine de bureau (10) au voisinage de l'ouverture d'entrée du papier (12) dans un plan parallèle au plan de l'ouverture d'entrée du papier.

2. Dispositif selon la revendication 1, caractérisé en ce que la longueur de la paroi d'arrêt (20, 40) correspond sensiblement à la longueur de l'ouverture d'entrée du papier (12).

3. Dispositif selon la revendication 2, caractérisé en ce que la paroi d'arrêt (20) est constituée d'une plaque en matière synthétique ou en métal guidée dans des glissières latérales (16, 18) des deux côtés de l'ouverture d'entrée du papier (12).

4. Dispositif selon la revendication 3, caractérisé en ce que la paroi d'arrêt (20) est pourvue d'au moins une butée supérieure (22, 24) en saillie d'une glissière (16, 18), qui repose sur la glissière latérale (16, 18) en l'absence de papier (26) en cours d'introduction.

5. Dispositif selon l'une des revendications précédentes caractérisé en ce que l'arête (28) de la paroi d'arrêt (20) reposant sur le papier en cours d'introduction est en coupe verticale taillée en biseau.

6. Dispositif selon la revendication 1 ou la revendication 2 caractérisé en ce qu'une première brosse (40) est prévue en tant que paroi d'arrêt, qui repose par les extrémités de ses fibres (42) sur le papier (26) en cours d'introduction.

7. Dispositif selon la revendication 6, caractérisé en ce que les fibres de la brosse (82, 84) sont, au moins pour partie, en matière conduisant l'électricité.

8. Dispositif selon la revendication 7, caractérisé en ce que les fibres de la brosse (82, 84) sont, au moins pour partie, en carbone.

9. Dispositif selon l'une quelconque des revendications précédentes caractérisé en ce qu'il est prévu un élément du support (44) affleurant le bord inférieur (48) de l'ouverture (12) d'entrée du papier.

10. Dispositif suivant la revendication 9, caractérisé en ce qu'il est prévu en tant qu'élément de support une deuxième brosse (44) de réalisation similaire à la première brosse (40) dont les extrémités de fibres (46) affleurent le bord inférieur (48) de l'entrée du papier (12).

11. Dispositif selon la revendication 9 ou la revendication 10, caractérisé en ce qu'au moins un ressort de traction (70, 72) est prévu pour le rappel de la paroi d'arrêt (40) en direction de l'élément de support (44), fixé par une extrémité (74, 76) à la paroi d'arrêt (40) et par son autre extrémité (78, 80) à la machine de bureau.

12. Dispositif selon l'une des revendications précédentes, caractérisé en ce que la paroi d'arrêt (40) est guidée à coulissement par rapport à la machine de bureau (10) au moyen d'un guidage en parallélogramme (50, 52).

13. Dispositif selon la revendication 12, caractérisé en ce qu'une saillie (90) est prévue sur la machine de bureau (10) qui limite le déplacement de la paroi d'arrêt (40).
